# EUROPÄISCHE PATENTANMELDUNG

(11) **EP 1 066 790 A1**
(43) Veröffentlichungstag der Anmeldung: **10.01.2001**
(21) Anmeldenummer: 99113130.1
(22) Anmeldetag: 07.07.1999
(51) Int. Cl.: A47L 23/26

(54) **Schuhsohlenreinigungsgerät**

(71) Anmelder: Künzel, Ralf, 46562 Voerde (DE)
(72) Erfinder: Künzel, Ralf, 46562 Voerde (DE); Dahmen, Marion, 46562 Voerde (DE); Düpper, Peter, 47551 Bedburg Hau (DE); Düpper, Gertrud, 47551 Bedburg Hau (DE)

(57) **Zusammenfassung**

2.1 Bei der bisher bekannten Schuhsohlenreinigung durch Fussmatten ist keine überzeugende Reinigung zu erkennen da sich nach einer kurzen Trocknungszeit der Schmutz aus den tieferen Rillen des Profils löst und herausbröckelt.

2.2 Oberer Rahmen (1) dient als Halteplatte für Roste (2) Motor (6) und rotierende Bürsten(3), ferner für den Kontaktschalter (5)
Die Roste (2) sind aus querverlaufenden Rundstäben.
Sie senken sich beim Betreten leicht ab, schalten dadurch das Gerät über Kontaktschalter (5) ein, wodurch der Motor (6) anläuft.
Dieser setzt die Bürsten (3) in Gang, die durch ihre Rotations- und Links- und Rechtsbewegung im Aktionsbereich (4) die auf den Rosten (2) befindlichen Schuhsohlen säubern.

2.3 Hygienische Schuhsohlenreinigung mit optimalem Ergebnis.

## Beschreibung

Vergleichbares nicht bekannt.
Die nachstehend angegebene Problematik wurde bisher nur unzureichend durch Fussmatten gelöst.

Grobes Profil lässt sich durch Fussmatten nicht reinigen, da sich durch die üblichen Fussbewegungen der Schmutz nicht aus den querverlaufenden Rillen löst.

Die durch die Erfindung angewandte Technik der quer zur Sohle verlaufenden Bürsten gewährleistet eine optimale, mühelose Reinigung selbst bei tiefem Profil.

## Patentansprüche

1. Schuhsohlenreinigungsgerät mit rotierenden Bürsten,
die sich paralell zum Verlauf des Schuhsohlenprofils hin und herbewegen.
Die Bürsten sind abgedeckt durch einen querverlaufenden Rost, der sich beim Betreten mit beiden Füßen leicht absenkt und dabei den Antrieb des Geräts, der aus einem gleichstromgetriebenen Motor mit Niedrigspannung besteht, in Gang setzt.

2. Schuhsohlenreinigungsgerät nach Patentanspruch 1
dadurch gekennzeichnet,
daß durch den Verlauf des Rostes in Kombination mit den bewegten, rotierenden Bürsten eine optimale Reinigung des Schuhsohlenprofils gewährleistet wird.
